# FASCICULE DE BREVET EUROPEEN

(11) **EP 2 868 798 B1**
(45) Date de publication et mention de la délivrance du brevet: **12.06.2019**
(21) Numéro de dépôt: 14188935.2
(22) Date de dépôt: 15.10.2014
(51) Int. Cl.: D06F 73/00, D06F 87/00

(54) **Appareil électroménager comportant une base génératrice de vapeur reliée par un conduit de vapeur à un outil pour le défroissage vertical du linge**
Elektrohaushaltsgerät, das eine Dampf erzeugende Station umfasst, die über eine Dampfleitung mit einem Werkzeug für die vertikale Glättung der Wäsche verbunden ist
Household appliance comprising a steam-generating base connected by a steam line to a tool for vertical smoothing of laundry

(30) Priorité: 31.10.2013 FR 1360691
(43) Date de publication de la demande: 06.05.2015
(73) Titulaire: SEB S.A., 69130 Ecully (FR)
(72) Inventeur: Ducruet, Guy, 69003 LYON (FR); Panza, Audrey, 38150 SALAISE SUR SANNE (FR); Grienay, Arnaud, 69009 LYON (FR); Zeng, Lijing, 69002 LYON (FR); Lemaire, Stéphanie, 69620 LE BOIS D'OINGT (FR)
(74) Mandataire: Bourrières, Patrice

(56) Documents cités:
- WO-A1-2007/108577
- CN-A- 101 603 264
- CN-A- 102 268 805
- FR-A1- 2 981 668
- US-A1- 2013 193 171

## Description

La présente invention se rapporte à un appareil électroménager comportant une base génératrice de vapeur reliée par un conduit de vapeur à un outil pour le défroissage vertical du linge, tel une tête de défroissage, et se rapporte plus particulièrement à un appareil comportant au moins une barre pour l'accrochage d'un vêtement, la barre étant supportée par un unique mât s'étendant vers le haut depuis la base et pouvant occuper une position de travail dans laquelle la barre est disposée transversalement au mât.

Il est connu, du brevet US 7 516 565, un appareil comportant une base génératrice de vapeur reliée par un conduit de vapeur à une tête de défroissage, l'appareil comportant un mât s'étendant verticalement depuis la base et comportant une extrémité supérieure supportant une barre transversale permettant l'accrochage d'un cintre.

Un tel appareil présente l'avantage de permettre le défroissage d'une chemise en plaçant cette dernière sur le cintre pendu à la barre transversale et en déplaçant verticalement la tête de défroissage le long de la chemise.

Cependant, lorsque le cintre est pendu à une telle barre d'accrochage, il se place naturellement en travers de cette dernière, dans une position dans laquelle que le mât vertical se trouve disposé derrière le vêtement à repasser. Ainsi, la présence du mât vertical derrière le vêtement gêne l'utilisateur lorqu'il désir défroisser la face arrière du vêtement. De plus, lorsqu'une pression est exercée par la tête de défroissage sur le vêtement, ce dernier recule contre le mât vertical qui peut alors gêner l'utilisateur dans le maniement de la tête et froisser le vêtement.

Il est connu du document CN101603264, un appareil comportant une base génératrice de vapeur reliée par un conduit de vapeur à une tête de défroissage dans lequel la base comporte un mât vertical qui supporte une barre horizontale. Cependant un tel appareil est encombrant.

Aussi, un but de la présente invention est de proposer un appareil muni d'un dispositif d'accrochage du vêtement qui permette de résoudre ces inconvénients et qui soit simple et économique à mettre en oeuvre.

A cet effet, l'invention concerne un appareil électroménager comprenant une base génératrice de vapeur reliée par un conduit de vapeur à un outil pour le défroissage vertical du linge, tel une tête de défroissage, l'appareil comportant au moins une barre pour l'accrochage d'un article à repasser, la barre étant supportée par un unique mât s'étendant vers le haut depuis la base et pouvant occuper une position de travail dans laquelle la barre est disposée transversalement au mât et s'étend sur un seul côté du mât sur une longueur supérieure à 25 cm, caractérisé en ce que la barre est fixée par l'une de ses extrémités au mât au moyen d'un dispositif de fixation comprenant une liaison pivot et des moyens de verrouillage permettant de bloquer la liaison pivot dans la position correspondant à la position de travail de la barre, la liaison pivot permettant le déplacement de la barre de la position de travail vers une position de rangement dans laquelle la barre est disposée le long du mât,et en ce que le mât est disposé de façon excentrée sur la base.

Une telle caractéristique permet d'accrocher un cintre, qui présente habituellement une largeur de l'ordre de 40 cm, à une extrémité de la barre dans une position dans laquelle le cintre peut pivoter autour de son crochet sans venir au contact du mât. Ainsi, le mât ne représente plus une gêne pour l'opération de repassage, le cintre pouvant avantageusement être positionné parallèlement à la barre de telle sorte que l'accès à l'arrière et à l'avant du vêtement soit parfaitement dégagé, le mât se trouvant alors disposé sur un côté du vêtement à repasser.

Un tel mât excentré présente l'avantage de ne pas encombrer l'espace central au-dessus de la base.

Selon une autre caractéristique de l'invention, en position de travail, la barre s'étend horizontalement au-dessus de la base.

Une telle caractéristique permet d'obtenir une meilleure stabilité de l'appareil, une plus grande compacité et une meilleure ergonomie d'utilisation.

Selon une autre caractéristique de l'invention, la barre présente une longueur de l'ordre de 40 cm.

Une telle longueur permet d'avoir une barre correspondant sensiblement à la longueur d'un cintre.

Une telle caractéristique permet d'obtenir une plus grande compacité de l'appareil en position de rangement.

Selon encore une autre caractéristique de l'invention, le dispositif de fixation comporte, à l'opposé de la barre, un support pour poser l'outil.

Selon une autre caractéristique de l'invention, la barre est reliée de manière amovible au mât.

Une telle caractéristique présente l'avantage de permettre le démontage de la barre pour une plus grande compacité notamment lors de l'emballage de l'appareil dans un carton.

Selon une autre caractéristique de l'invention, la barre comporte au moins une pince pour la fixation de l'article à défroisser.

Une telle caractéristique permet de défroisser un article, tel un pantalon ou un rideau, en le suspendant verticalement à la barre au moyen des pinces.

Selon une autre caractéristique de l'invention, la barre comporte une patte d'accrochage présentant une forme adaptée pour assurer le maintien du crochet d'un cintre dans un plan parallèle à la barre d'accrochage.

Un tel maintien du cintre dans un plan parallèle à la barre permet d'assurer une orientation du vêtement à repasser parallèlement à la barre, pour un meilleur accès aux faces arrière et avant du vêtement lors du repassage.

Selon une autre caractéristique de l'invention, la patte d'accrochage présente la forme d'une demi-lune.

Selon une autre caractéristique de l'invention, le dispositif comporte une barre supérieure disposée à proximité de l'extrémité supérieure du mât et une barre inférieure disposée à proximité de la base.

Selon une autre caractéristique de l'invention, la barre inférieure supporte deux pinces orientées vers le haut et la barre supérieure supporte deux pinces orientées vers le bas.

Une telle caractéristique permet d'accrocher la barre à la partie inférieure de l'article à repasser afin d'exercer une tension sur ce dernier pour assurer un meilleur maintien et faciliter son défroissage.

Selon une autre caractéristique de l'invention, la barre inférieure est fixée sur le mât au moyen d'une pince à ressort, la barre inférieure pouvant être déplacée verticalement sur le mât en exerçant une pression sur une manette de la pince.

Une telle caractéristique permet à l'utilisateur de régler la position de la barre inférieure en fonction de la taille du vêtement à repasser et permet d'exercer une légère traction sur le vêtement à repasser.

Selon une autre caractéristique de l'invention, le mât est un mât télescopique.

Une telle caractéristique permet de moduler la hauteur du mât, et donc le positionnement de la barre supérieure en fonction de la taille de l'utilisateur et du vêtement à repasser. Une telle caractéristique permet également d'avoir un appareil compact lorsque le mât est ramené à sa taille minimum pour son rangement.

Selon une autre caractéristique de l'invention, le mât s'étend verticalement.

On comprendra mieux les buts, aspects et avantages de la présente invention d'après la description donnée ci-après d'un mode particulier de réalisation de l'invention présenté à titre d'exemple non limitatif, en se référant aux dessins annexés dans lesquels :
- les figures 1 et 2 sont des vues en perspective d'un appareil de repassage comprenant un dispositif pour l'accrochage d'un vêtement selon un mode particulier de réalisation de l'invention ;
- la figure 3 est une vue en perspective du dispositif d'accrochage équipant l'appareil des figures 1 et 2, représenté seul, les barres étant représentées en position de travail et le mât télescopique en position déployée ;
- La figure 4 est une autre vue en perspective du dispositif d'accrochage de la figure 3 avec les barres représentées en position de rangement ;
- La figure 5 est une vue en perspective du dispositif d'accrochage des figures 3 et 4 avec le mât télescopique en position repliée et les barres en position de rangement.

Seuls les éléments nécessaires à la compréhension de l'invention ont été représentés. Pour faciliter la lecture des dessins, les mêmes éléments portent les mêmes références d'une figure à l'autre.

Les figures 1 et 2 représentent un appareil de repassage à vapeur comportant une base 1 renfermant, de manière connue en soi, un générateur de vapeur relié par un cordon 2 de vapeur à une tête de défroissage 3, la base 1 comportant deux roues, permettant un déplacement aisé de l'appareil en inclinant la base, et un réservoir 1A amovible muni d'une poignée pour faciliter son extraction.

Plus particulièrement selon l'invention, l'appareil comporte un dispositif pour accrocher un vêtement comprenant un unique mât 4 s'étendant verticalement depuis la base 1, le mât 4 comportant avantageusement quatre tronçons télescopiques et s'étendant, lorsqu'il est intégralement déployé, sur une hauteur de l'ordre de 1,2 m.

Le mât 4 est avantageusement fixé en bordure de l'une des faces latérales de la base 1 et supporte une barre supérieure 5 et une barre inférieure 6 présentant une longueur de l'ordre de 40 cm, les barres supérieure 5 et inférieure 6 pouvant occuper une position de travail, illustrée sur les figures 1 à 3, dans laquelle elles s'étendent horizontalement au-dessus la base 1.

La barre supérieure 5 comporte deux pinces 51 élastiquement déformables disposées de part et d'autre d'une patte 50 d'accrochage fixée au centre de la barre supérieure 5, la patte 50 et les deux pinces 51 étant avantageusement fixées sur la barre supérieure 5 au moyen de mâchoires de serrage permettant de modifier leur positionnement sur la barre supérieure 5.

De manière préférentielle, la patte 50 d'accrochage présente une forme en demi-lune sur laquelle peut être disposé le crochet d'un cintre 7, la forme en demi-lune assurant le maintien du cintre 7 dans le plan de la barre supérieure 5, ainsi que cela est illustré sur la figure 1.

La barre supérieure 5 est fixée à une extrémité supérieure du mât 1 au moyen d'un dispositif de fixation 8 comprenant une liaison pivot 80 permettant à la barre supérieure 5 de pivoter vers le bas pour atteindre une position de rangement, illustrée sur les figures 4 et 5, dans laquelle la barre supérieure 5 est disposée verticalement le long du mât 4. Le dispositif de fixation 8 de la barre supérieure 5 est avantageusement emmanché de manière amovible à l'extrémité supérieure du mât et comprend des moyens de verrouillage, constitués par un écrou à tête papillon 81, permettant d'immobiliser la barre supérieure dans la position de travail ou dans la position de rangement, le dispositif de fixation 8 comprenant, à l'opposé de la barre supérieure 5, un support 82 en forme de U pour poser la tête de défroissage 3.

La barre inférieure 6 comporte deux pinces 60 élastiquement déformables pouvant être déplacées latéralement le long de la barre inférieure 6, et est fixée sur le mât 4 au moyen d'un dispositif de fixation comprenant une pince 9 ramenée en position fermée par un ressort, la pince 9 pouvant être ouverte en appuyant sur une manette 92 afin de déplacer le dispositif de fixation le long du mât 4, l'actionnement de la manette 92 permettant également de retirer la barre inférieure 6 du mât 4.

De manière avantageuse, le dispositif de fixation de la barre inférieure 6 comporte également une liaison pivot 90 permettant à la barre inférieure de pivoter vers le haut, pour atteindre une position de rangement, illustrée sur les figures 4 et 5, dans laquelle la barre inférieure 6 est disposée verticalement le long du mât 4. Ce dispositif de fixation comporte, tout comme celui de la barre supérieure 5, des moyens de verrouillage constitués par un écrou à tête papillon 91, visible uniquement sur la figure 5, permettant d'immobiliser la barre inférieure 6 dans la position de travail ou dans la position de rangement.

Le fonctionnement et les avantages procurés par l'appareil ainsi réalisé vont maintenant être décrits.

Lorsque l'utilisateur souhaite effectuer une séance de repassage, il place les barres inférieure 6 et supérieure 5 horizontalement, ainsi que cela est illustré sur les figures 1, 2 et 3, puis met l'article à repasser sur le cintre 7 pendu à la patte d'accrochage 50, si l'article est une chemise, ou fixe l'article entre les pinces 51, 60 des barres supérieure et inférieure de telle sorte que l'article soit maintenu avec une légère tension, si l'article est un pantalon ou un rideau.

L'utilisateur met alors en marche le générateur de vapeur puis prend la tête de défroissage 3 pour venir appliquer la vapeur en déplaçant verticalement la tête de défroissage 3 le long de l'article à repasser.

Lors de ce déplacement vertical de la tête 3, l'utilisateur peut effectuer le défroissage des deux faces de l'article sans être gêner par le mât 1, ce qui permet de gagner du temps et procure un plus grand confort d'utilisation. De plus, l'article peut reculer sous la pression exercée par la tête sans qu'aucun obstacle ne vienne gêner le mouvement de la tête de défroissage 3.

L'appareil muni d'un tel dispositif d'accrochage présente donc l'avantage de procurer une excellente ergonomie d'utilisation en minimisant la gêne procurée par le mât vertical.

Lorsque l'utilisateur a terminé la séance de repassage, il peut réduire l'encombrement de l'appareil en desserrant les écrous à tête papillon 81, 91 des dispositifs de fixation des barres inférieure 6 et supérieure 5 de manière à faire basculer les barres inférieure 6 et supérieure 5 vers leur position de rangement, ainsi que cela est illustré sur la figure 4.

L'utilisateur a également la possibilité de rendre l'appareil encore plus compact à la fois en hauteur et en largeur en repliant le mât télescopique 1 et en faisant pivoter la barre inférieure 6 de 180° sur le mât 1 avant de faire basculer les barres inférieure 6 et supérieure 5 vers leur position de rangement, ainsi que cela est illustré sur la figure 5.

L'appareil ainsi réalisé possède donc un dispositif d'accrochage présentant l'avantage d'être extrêmement compact en position repliée.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, le mât pourra être réalisé en un seul morceau.

Ainsi, dans une autre variante de réalisation non représentée, les barres inférieure et supérieure pourront être télescopiques.

Dans encore une autre variante de réalisation non représentée, la patte d'accrochage en forme de demi-lune pour le maintien du cintre pourra être remplacée par une patte d'accrochage muni d'un trou pour le passage du crochet du cintre.

Dans une autre variante de réalisation non représentée, les barres inférieure et supérieure pourront être fixées de manière amovible au mât et occuper la seule position de travail lorsqu'elles sont fixées au mât.

Dans une autre variante non représentée, l'outil de défroissage est un fer à repasser.

## Revendications

1. Appareil électroménager comprenant une base (1) génératrice de vapeur reliée par un conduit de vapeur (2) à un outil (3) pour le défroissage vertical du linge, tel une tête de défroissage, l'appareil comportant au moins une barre (5, 6) pour l'accrochage d'un article à repasser, la barre (5, 6) étant supportée par un unique mât (4) s'étendant vers le haut depuis la base (1) et pouvant occuper une position de travail dans laquelle la barre (5, 6) est disposée transversalement au mât (4) et s'étend sur un seul côté du mât (4) sur une longueur supérieure à 25 cm, **caractérisé en ce que** la barre (5, 6) est fixée par l'une de ses extrémités au mât (4) au moyen d'un dispositif de fixation comprenant une liaison pivot (80, 90) et des moyens de verrouillage (81, 91) permettant de bloquer la liaison pivot (80, 90) dans la position correspondant à la position de travail de la barre (5, 6), la liaison pivot (80, 90) permettant le déplacement de la barre (5, 6) de la position de travail vers une position de rangement dans laquelle la barre (5, 6) est disposée le long du mât (4),et **en ce que** le mât (4) est disposé de façon excentrée sur la base (1).

2. Appareil électroménager selon la revendication 1, **caractérisé en ce que**, en position de travail, la barre (5, 6) s'étend horizontalement au-dessus de la base (1).

3. Appareil électroménager selon l'une quelconque des revendications 1 à 2, **caractérisé en ce que** la barre (5,6) présente une longueur de l'ordre de 40 cm.

4. Appareil électroménager selon la revendication 1, **caractérisé en ce que** le dispositif de fixation comporte, à l'opposé de la barre (5, 6), un support (82) pour poser l'outil (3).

5. Appareil électroménager selon l'une quelconque des revendications 1 à 4, **caractérisé en ce que** la barre (5,6) est reliée de manière amovible au mât (4).

6. Appareil électroménager selon l'une quelconque des revendications 1 à 5, **caractérisé en ce que** la barre (5, 6) comporte au moins une pince (51, 60) pour la fixation de l'article à repasser.

7. Appareil électroménager selon l'une quelconque des revendications 1 à 6, **caractérisé en ce que** la barre (5) comporte une patte d'accrochage (50) présentant une forme adaptée pour assurer le maintien du crochet d'un cintre (7) dans un plan parallèle à la barre d'accrochage (5).

8. Appareil électroménager selon la revendication 7, **caractérisé en ce que** la patte d'accrochage (50) présente la forme d'une demi-lune.

9. Appareil électroménager selon l'une quelconque des revendications 1 à 8, **caractérisé en ce que** le dispositif comporte une barre supérieure (5) disposée à proximité de l'extrémité supérieure du mât (4) et une barre inférieure (6) disposée à proximité de la base (1).

10. Appareil électroménager selon la revendication 9, **caractérisé en ce que** la barre inférieure (6) supporte deux pinces (60) orientées vers le haut et la barre supérieure (5) supporte deux pinces (51) orientées vers le bas.

11. Appareil électroménager selon l'une quelconque des revendications 9 à 10, **caractérisé en ce que** la barre inférieure (6) est fixée sur le mât au moyen d'une pince à ressort, la barre inférieure (6) pouvant être déplacée verticalement sur le mât (4) en exerçant une pression sur une manette (92) de la pince.

12. Appareil électroménager selon l'une quelconque des revendications 1 à 11, **caractérisé en ce que** le mât (4) est un mât télescopique.

13. Appareil électroménager selon l'une quelconque des revendications 1 à 12, **caractérisé en ce que** le mât (4) s'étend verticalement.

## Patentansprüche

1. Elektrisches Haushaltsgerät, umfassend eine Dampferzeugungsbasis (1), die durch eine Dampfleitung (2) mit einem Werkzeug (3) zum vertikalen Glätten der Wäsche wie beispielsweise einem Dampfkopf, verbunden ist, wobei das Gerät mindestens eine Stange (5, 6) zum Aufhängen eines zu bügelnden Artikels aufweist, wobei die Stange (5, 6) von einem einzelnen Mast (4) getragen wird, der sich von der Basis (1) nach oben erstreckt und eine Arbeitsposition einnehmen kann, in der die Stange (5, 6) quer zu dem Mast (4) angeordnet ist und sich auf einer einzigen Seite des Masts (4) über eine Länge von mehr als 25 cm erstreckt, **dadurch gekennzeichnet, dass** die Stange (5, 6) durch eines seiner Enden an dem Mast (4) mittels einer Befestigungsvorrichtung befestigt ist, die eine Schwenkverbindung (80, 90) und Verriegelungsmittel (81, 91) umfasst, die es ermöglichen, die Schwenkverbindung (80, 90) in der Position zu verriegeln, die der Arbeitsposition der Stange (5, 6) entspricht, wobei die Schwenkverbindung (80, 90) die Bewegung der Stange (5, 6) von der Arbeitsposition in eine Aufbewahrungsposition ermöglicht, in der die Stange (5, 6) entlang des Masts (4) angeordnet ist, und dass der Mast (4) exzentrisch an der Basis (1) angeordnet ist.

2. Elektrisches Haushaltsgerät nach Anspruch 1, **dadurch gekennzeichnet, dass** sich die Stange (5, 6) in der Arbeitsposition horizontal über der Basis (1) erstreckt.

3. Elektrisches Haushaltsgerät nach einem der Ansprüche 1 bis 2, **dadurch gekennzeichnet, dass** die Stange (5, 6) eine Länge in der Größenordnung von 40 cm aufweist.

4. Elektrisches Haushaltsgerät nach Anspruch 1, **dadurch gekennzeichnet, dass** die Befestigungsvorrichtung gegenüber der Stange (5, 6) einen Träger (82) zum Anbringen des Werkzeugs (3) aufweist.

5. Elektrisches Haushaltsgerät nach einem der Ansprüche 1 bis 4, **dadurch gekennzeichnet, dass** die Stange (5, 6) lösbar mit dem Mast (4) verbunden ist.

6. Elektrisches Haushaltsgerät nach einem der Ansprüche 1 bis 5, **dadurch gekennzeichnet, dass** die Stange (5, 6) mindestens eine Klammer (51, 60) zur Befestigung des zu bügelnden Artikels aufweist.

7. Elektrisches Haushaltsgerät nach einem der Ansprüche 1 bis 6, **dadurch gekennzeichnet, dass** die Stange (5) eine Aufhängelasche (50) aufweist, die eine Form aufweist, die geeignet ist, um das Halten des Hakens eines Bügels (7) in einer Ebene parallel zu der Aufhängestange (5) sicherzustellen.

8. Elektrisches Haushaltsgerät nach Anspruch 7, **dadurch gekennzeichnet, dass** die Aufhängelasche (50) die Form eines Halbmondes aufweist.

9. Elektrisches Haushaltsgerät nach einem der Ansprüche 1 bis 8, **dadurch gekennzeichnet, dass** die Vorrichtung eine obere Stange (5), die nahe dem oberen Ende des Mastes (4) angeordnet ist, und eine untere Stange (6) aufweist, die nahe der Basis (1) angeordnet ist.

10. Elektrisches Haushaltsgerät nach Anspruch 9, **dadurch gekennzeichnet, dass** die untere Stange (6) zwei nach oben gerichtete Klammern (60) trägt und die obere Stange (5) zwei nach unten gerichtete Klammern (51) trägt.

11. Elektrisches Haushaltsgerät nach einem der Ansprüche 9 bis 10, **dadurch gekennzeichnet, dass** die untere Stange (6) mittels einer Federklammer an dem Mast befestigt ist, wobei die untere Stange (6) an dem Mast (4) vertikal verschoben werden kann, indem ein Druck auf einen Hebel (92) der Klammer ausgeübt wird.

12. Elektrisches Haushaltsgerät nach einem der Ansprüche 1 bis 11, **dadurch gekennzeichnet, dass** der Mast (4) ein Teleskopmast ist.

13. Elektrisches Haushaltsgerät nach einem der Ansprüche 1 bis 12, **dadurch gekennzeichnet, dass** der Mast (4) vertikal verläuft.

## Claims

1. Appliance comprising a base (1) generating steam connected by a steam duct (2) to a tool (3) for the vertical steaming of laundry, such as a steaming head, wherein the apparatus comprises at least one bar (5,6) for fastening an article to be ironed, wherein the bar (5, 6) is supported by a single pole (4) extending upwards from the base (1) and able to adopt a working position in which the bar (5,6) is arranged transversely to the pole (4) and extends on one side of the pole (4) over a length greater than 25 cm, **characterised in that** the bar (5,6) is secured at one of its ends to the pole (4) by means of a fastening device comprising a pivot connection (80, 90) and locking means (81, 91) for locking the pivot connection (80, 90) in the position corresponding to the working position of the bar (5, 6), the pivot connection (80, 90) allowing the movement of the bar (5, 6) from the working position to a storage position in which the bar (5, 6) is arranged along the pole (4), and wherein the pole (4) is offset on the base (1).

2. Appliance according to claim 1, **characterised in that**, in the working position, the bar (5,6) extends horizontally above the base (1).

3. Appliance according to any one of claims 1 to 2, **characterised in that** the bar (5,6) has a length of about 40 cm.

4. Appliance according to claim 1, **characterised in that** the fastening device comprises, opposite the bar (5, 6), a support (82) for installing the tool (3).

5. Appliance according to any one of claims 1 to 4, **characterised in that** the bar (5,6) is removably connected to the pole (4).

6. Appliance according to any one of claims 1 to 5, **characterised in that** the bar (5,6) comprises at least one clamp (51, 60) for fastening the article to be ironed.

7. Appliance according to any one of claims 1 to 6, **characterised in that** the bar (5) comprises a latching tab (50) having a shape designed to maintain the hook of a hanger (7) in a plane parallel to the bar (5).

8. Appliance according to claim 7, **characterised in that** the fastening tab (50) has the shape of a half-moon.

9. Appliance according to any one of claims 1 to 8, **characterised in that** the device comprises an upper bar (5) arranged near the upper end of the pole (4) and a lower bar (6) arranged near the base (1).

10. Appliance according to claim 9, **characterised in that** the bottom bar (6) supports two upwardly directed clamps (60), while the upper bar (5) supports two downwardly directed clamps (51).

11. Appliance according to any one of claims 9 to 10, **characterised in that** the lower bar (6) is fixed to the pole by means of a spring clamp, while the lower bar (6) may be moved vertically on the pole (4) by exerting pressure on a handle (92) of the clamp.

12. Appliance according to any one of claims 1 to 11, **characterised in that** the pole (4) is a telescopic pole.

13. Appliance according to any one of claims 1 to 12, **characterised in that** the pole (4) extends vertically.
